# EUROPÄISCHE PATENTSCHRIFT

(11) **EP 3 356 285 B1**
(45) Veröffentlichungstag und Bekanntmachung des Hinweises auf die Patenterteilung: **24.07.2019**
(21) Anmeldenummer: 16770690.2
(22) Anmeldetag: 31.08.2016
(51) Int. Cl.: B67C 3/34, B08B 9/08

(54) **VERFAHREN UND BEHANDLUNGSSTATION ZUR BEHANDLUNG VON KEGS**
METHOD AND STATION FOR THE TREATMENT OF KEGS
PROCÉDÉ ET STATION DE TRAITEMENT DE FÛTS

(30) Priorität: 30.09.2015 DE 102015116532
(43) Veröffentlichungstag der Anmeldung: 08.08.2018
(73) Patentinhaber: KHS GmbH, 44143 Dortmund (DE)
(72) Erfinder: KRULITSCH, Dieter-Rudolf, 55545 Bad Kreuznach (DE); ECKES, Sebastian, 55576 Sprendlingen (DE)
(86) Internationale Anmeldenummer: PCT/EP2016/070480
(87) Internationale Veröffentlichungsnummer: WO 2017/054999

(56) Entgegenhaltungen:
- EP-A1- 1 741 665
- WO-A1-2015/169579
- WO-A1-2016/169925
- WO-A1-2016/207006
- WO-A1-2016/207031
- WO-A2-03/014003
- WO-A2-2009/141061
- DE-A1- 3 014 746
- DE-A1-102012 103 522
- DE-U1- 7 923 689
- DE-U1- 29 519 333
- FR-A1- 2 851 764
- US-A- 2 126 563
- US-A- 3 045 718

## Beschreibung

Die Erfindung bezieht sich auf ein Verfahren und auf eine Behandlungsstation zur Behandlung der Innenräume von KEGs, die mit einem KEG-Fitting ausgestattet sind.

Ein Verfahren zur Behandlung der Innenräume von mit jeweils einem KEG-Fitting ausgestatteten KEGs sowie eine entsprechende Vorrichtung sind aus der EP 1 741 665 B1 bekannt.

Im bekannten Fall wird zum Öffnen des KEG-Fittings des jeweiligen am Behandlungskopf angeordneten KEGs ein Stößel verwendet, der in einer Behandlungskopfachse relativ zu einem Behandlungskopfgehäuse bewegt wird, gegen welches das zu behandelnde KEG mit seinem KEG-Fitting in Dichtlage anliegt. Nachteilig ist hierbei unter anderem, dass für die Bewegung des Stößels relativ zu dem Behandlungskopfgehäuse Schiebedichtungen erforderlich sind, die den Stößel zum Behandlungskopfgehäuse hin abdichten und die aufgrund der geometrischen Gegebenheiten innerhalb des Behandlungskopfgehäuses zumindest einen hohen Aufwand bei der Reinigung und/oder Desinfektion des betreffenden Behandlungskopfes erfordern.

Bekannt ist weiterhin (DE 10 2012 014 957 A1), an Füllelementen von Füllsystemen oder Füllmaschinen zum Füllen von Dosen jeweils eine Abdichttulpe vorzusehen, die vor dem Öffnen des Flüssigkeitsventils des Füllelementes auf den Öffnungsrand der zu befüllenden Dose abgesenkt wird. Eine, einen unteren Abschnitt des Füllelementes umschließende Faltenbalgdichtung ist mit einem oberen Ende mit einem Füllelementgehäuse und mit einem unteren Ende mit der Abdichttulpe verbunden. Bei gegen den Rand der zu füllenden Dose anliegender Abdichttulpe ist dadurch zwischen der Außenfläche des Füllelementgehäuses und der Innenfläche des Faltenbalgs ein Ringkanal gebildet, über den beim Füllen u.a. das aus der Dose verdrängte Rückgas abgeführt werden kann.

Aus der US 3,045,718 ist weiterhin ein Verfahren und eine Behandlungsstation für die Behandlung der Innenräume von jeweils mit wenigstens einem KEG-Fitting ausgestatteten KEGs mit einem Behandlungskopf bekannt, welcher an einem Behandlungskopfgehäuse ein Anlage- und Anpresselement zur dichten Anlage des KEG-Fittings während seiner Behandlung aufweist. Das Anlage- und Anpresselement wird während eines Zustell- und Anpresshubes gegen die Wirkung einer Rückstellkraft mitbewegt. Der Stößel ist nicht bewegbar und öffnet den KEG-Fitting.

Aufgabe der Erfindung ist es, ein Verfahren und eine Vorrichtung zum Behandeln der Innenräume von jeweils mit wenigstens einem KEG-Fitting ausgestatteten KEGs aufzuzeigen, welche unter Vermeidung der Nachteile bekannter Verfahren bzw. Vorrichtungen die Behandlung mit hoher Betriebssicherheit und unter Verwendung von Behandlungsstationen und Behandlungsköpfen mit vereinfachter konstruktiver Ausbildung gestattet.

Zur Lösung dieser Aufgabe ist ein Verfahren entsprechend dem Patentanspruch 1 ausgebildet. Eine zur Durchführung dieses Verfahrens geeignete Behandlungsstation ist Gegenstand des Patentanspruchs 7.

Vorteile des erfindungsgemäßen Verfahrens sowie der für dieses Verfahren verwendeten Behandlungsstationen sind u.a., dass schwer zugängliche und nur umständliche zu reinigende und/oder zu desinfizierende Schiebedichtungen zwischen dem jeweiligen zum Öffnen des KEG-Ventils dienenden Stößel und dem Gehäuse des Behandlungskopfes vermieden sind und der zum Öffnen des jeweiligen KEG-Fittings notwendige Antrieb aus dem jeweiligen Behandlungskopf in einen hygienisch unempfindlichen Bereich verlagert ist. Allein schon hierdurch ergeben sich wesentliche Verbesserungen der Hygiene des verwendeten Behandlungskopfes.

Das Öffnen des jeweiligen KEG-Fittings erfolgt bei der Erfindung erst dann, wenn das zu behandelnde KEG ausreichend dicht, d.h. in ausreichender Dichtlage mit seinem KEG-Fitting an dem Behandlungskopf, d.h. an einer Fitting-Anlage anliegt, die von dem relativ zum Behandlungskopfgehäuse bewegbaren Anlage- und Anpresselement gebildet ist. Das Öffnen des jeweiligen KEG-Fittings erfolgt nicht durch eine axiale Bewegung des wenigstens einen Stößels relativ zum Behandlungskopf oder dessen Gehäuse, sondern durch einen Zustell- und Anpresshub, mit dem das zu behandelnde KEG mit seinem KEG-Fitting an den Behandlungskopf bzw. an dessen Anlage- und Anpresselement und/oder der gesamte Behandlungskopf mit seinem Gehäuse an das KEG-Fitting angepresst wird.

Der Zustell- und Anpresshub erfolgt dabei beispielsweise in wenigstens zwei Teilhüben, wobei in einem ersten Teilhub die Dichtlage des zu behandelndes KEGs mit dem Behandlungskopf erzeugt wird. Nach Erreichen dieser Dichtlage erfolgt dann beispielsweise eine Dichtigkeitsprüfung des Behandlungskopfes, d.h. der im Behandlungskopf ausgebildeten Strömungswege oder Strömungskanäle sowie der Verbindung zwischen dem Behandlungskopf und dem zu behandelnden KEG bei noch geschlossenem KEG-Fitting und/oder eine Außenbehandlung des betreffenden KEGs. Erst in einem Weiterhub des Zustell- und Anpresshubes wird das KEG-Fitting des zu behandelnden KEGs durch den Stößel geöffnet, der dann bei diesem Weiterhub zunehmend über die Fitting-Anlage vorsteht, die bei diesem Weiterhub gegen eine Rückstell- oder Federkraft ausweicht.

"Behandeln" bedeutet im Sinne der Erfindung u.a. eine Behandlung des Innenraums der KEGs mit unterschiedlichen Behandlungs- und/oder Reinigungs- und/oder Desinfektionsmedien, beispielsweise mit Wasser, mit Heißwasser, mit wenigstens einem gas- und/oder dampfförmigen Behandlungsmedium, mit wenigstens einem H2O2 enthaltenden Behandlungsmedium, mit Inert-Gas, beispielsweise CO2-Gas, insbesondere auch mit einem unter Druck stehendes Inert-Gas bzw. CO2-Gas. "Behandeln" bedeutet im Sinne der Erfindung u.a. auch das Spülen des KEG-Innenraumes mit einem vorzugsweise unter Druck zugeführten Inert-Gas, beispielsweise mit steriler Luft und/oder mit einem CO2-Gas, das Evakuieren des KEG-Innenraums sowie insbesondere auch das Vorspannen des KEG-Innenraumes mit einem unter Druck stehenden sterilen dampf- oder gasförmigen Medium, insbesondere mit einem unter Druck stehenden Inert-Gas, beispielsweise CO2-Gas sowie das Befüllen des KEG-Innenraums mit dem Füllgut.

In Weiterbildung kann eine hülsen- oder muffenartige Dichtung in der Behandlungsstation vorgesehen sein, d.h. eine Dichtung mit einer hohlzylinderartigen axial Wandung, und zwar zur Ausbildung der einen Gasweg, beispielsweise einen Rückgasweg, zur Umgebung hin abschließenden flexiblen Wandung zwischen dem Gehäuse des Behandlungskopfes und dem gegen die Rückstellkraft bewegbaren Anlage- und Anpresselement.

Der Ausdruck "im Wesentlichen" bzw. "etwa" bedeutet im Sinne der Erfindung Abweichungen vom jeweils exakten Wert um +/- 10%, bevorzugt um +/- 5% und/oder Abweichungen in Form von für die Funktion unbedeutenden Änderungen. Weiterbildungen, Vorteile und Anwendungsmöglichkeiten der Erfindung ergeben sich auch aus der nachfolgenden Beschreibung von Ausführungsbeispielen und aus den Figuren.

Die Erfindung wird im Folgenden anhand der Figuren an Ausführungsbeispielen näher erläutert. Es zeigen:
- Fig. 1 - 3: jeweils in vereinfachter Schnittdarstellung einen Behandlungskopf einer KEG-Behandlungsstation mit einer Teildarstellung eines KEGs, in unterschiedlichen Betriebszuständen der KEG-Behandlungsstation;
- Fig. 4: eine vergrößerte Detaildarstellung der Figur 1;
- Fig. 5 - 7: Darstellungen ähnlich den Fig. 1 - 3 bei einer weiteren Ausführungsform der Erfindung;
- Fig. 8: eine vergrößerte Detaildarstellung der Figur 5;
- Fig. 9: in perspektivischer Einzeldarstellung eine hülsen- oder muffenartige Dichtung des Behandlungskopfes der Figuren 1 - 8.

Die in den Figuren 1 - 4 allgemein mit 1 bezeichnete KEG-Behandlungsstation dient zum Behandeln von mit einem KEG-Fitting 2 ausgestatteten großvolumigen Behältern in Form von KEGs 3. Für die Behandlung sind die KEGs 3 mit ihrem KEG-Fitting 2 oben liegend angeordnet. Jedes KEG-Fitting 2 weist den dem Fachmann bekannten Aufbau auf, und zwar im Wesentlichen bestehend aus dem Fitting-Gehäuse 2.1, aus dem mittig im Fitting-Gehäuse 2.1 angeordneten Steigrohr 2.2 sowie aus dem ringförmigen Ventilkörper 2.3, der durch eine Druckfeder in seine Schließstellung vorgespannt ist und hierfür gegen Ventilflächen am Fitting-Gehäuse 2.1 und am Steigrohr 2.2 anliegt. Zwischen dem Fitting-Gehäuse 2.1 und dem Steigrohr ist ein Ringkanal 2.4 gebildet. Bei geschlossenem KEG-Fitting 2 sind durch den Ventilkörper 2.3 das Tauchrohr 2.2 und der Ringkanal 2.4 geschlossen.

Wesentlicher Bestandteil der KEG-Behandlungsstation 1 ist ein Behandlungskopf 4, der bzw. dessen Behandlungskopfgehäuse 5 an einem nicht dargestellten Maschinengestell der KEG-Behandlungsmaschine gehalten ist und in welchem u.a. ein achsgleich mit einer vertikalen oder im Wesentlichen vertikalen Behandlungskopfachse BA angeordneter Strömungskanal 6 ausgebildet ist. Unmittelbar am Gehäuse 5 und damit auch unmittelbar an dem Strömungskanal 6 sind mehrere Medienventile, d.h. bei der dargestellten Ausführungsform vier Medienventile 7.1 - 7.4 vorgesehen, deren Ventilsitze im Behandlungskopfgehäuse 5 in unmittelbarer Nähe des Strömungskanals 6 vorgesehen sind und die jeweils zwischen dem Strömungskanal 6 und äußeren Anschlüssen 8.1 - 8.4 angeordnet sind. Weiterhin sind am Behandlungskopfgehäuse 5 zusätzliche Medienventile 9.1 - 9.3 vorgesehen, die zur Steuerung von inneren, im Behandlungskopfgehäuse 5 ausgebildeten Gaswegen sowie insbesondere auch zum gesteuerten Verbinden eines im Behandlungskopfgehäuse 5 ausgebildeten Rückgasweges 10 mit einem äußeren Anschluss 11 dienen.

Eine Besonderheit des als Ausführungsbeispiel dargestellten Behandlungskopfes 4, welcher für die Behandlung von Flachfittings fortgesehen ist, besteht darin, dass am unteren Ende des Behandlungskopfgehäuses 5 ein Stößel 12 vorgesehen ist, der als Becherstößel bzw. als rotationssymmetrischer, beidendig offener Hohlkörper ausgebildet und achsgleich mit der Achse BA angeordnet ist. Dieser Aufbau des Stößels 12 ist jedoch nicht zwingen. So können Stößel 12, die beispielsweise für die Behandlung von Korbfittings vorgesehen sind einen anderen, abweichenden Aufbau aufweisen. Im Detail weist der in den Figuren dargestellte Stößel 12, der zum Öffnen des Fittings 2 bzw. des Fitting-Ventils 2.3 während der Behandlung des jeweiligen KEGs 3 dient, einen hülsenartigen Abschnitt 12.1 auf, der in das untere, offene Ende des Strömungskanals 6 hineinragt und in diesem Strömungskanal dicht und relativ zum Behandlungskopfgehäuse 5 nicht bewegbar gehalten ist. An den Abschnitt 12.1 anschließend besitzt der Stößel 12 einen sich trichterartig erweiternden Abschnitt 12.2 und an diesen anschließend einen kreiszylinderförmigen Abschnitt 12.3 mit einem im Vergleich zum Abschnitt 12.1 vergrößerten Innen- und Außendurchmesser, der dem Ringdurchmesser des Ventilkörpers 2.3 entspricht. Mit dem Abschnitt 12.2 und insbesondere mit dem Abschnitt 12.3 steht der Stößel 12 über das untere Ende des Behandlungskopfgehäuses 5 nach unten vor.

Eine Besonderheit des Behandlungskopfes 4 besteht darin, dass am unteren Ende des Behandlungskopfgehäuses 5, und zwar an einer dortigen, die Achse BA konzentrisch umschließenden kreiszylinderförmigen Fläche 13 ein diese Fläche umschließendes ringförmiges Gehäuseteil 14 mit einer Gleitführung 15 in Richtung der Achse BA verschiebbar geführt ist. Hierfür ist das Gehäuseteil 14 bei der dargestellten Ausführungsform in einem äußeren Haltering 16 gehalten, der mit seiner Achse achsgleich mit der Achse BA angeordnet ist und an äußeren, mit ihren Achsen parallel zur Achse BA orientierten Führungsbolzen 17 bezogen auf die Achse BA axial verschiebbar ist, und zwar gegen die Wirkung von die Führungsbolzen 17 umschließenden Druckfedern 18, die den Haltering 16 und damit auch das Gehäuseteil 14 in eine untere Endstellung vorspannen. Gehalten sind die Bolzen 17 an ihrem oberen Ende an einem weiteren Haltering 19, dessen Achse ebenfalls achsgleich mit der Achse BA angeordnet ist und der das Behandlungskopfgehäuse 5 an einer Außenfläche umschließen, mit dem Behandlungskopfgehäuse verbunden ist.

Mit 20 ist eine hülsenartige Dichtung vorgesehen, die das Behandlungskopfgehäuse 5 an einem unteren Bereich ringförmig umschließt und ebenfalls achsgleich oder im Wesentlichen achsgleich mit der Achse BA angeordnet ist. Mit ihrem oberen verstärkten ringförmigen Rand oder Stützelement 20.1 ist die Dichtung 20 an einer Außenfläche des Behandlungskopfgehäuses 5 abgedichtet gehalten, und zwar in Richtung der Achse BA deutlich oberhalb des Gehäuseteils 14. Mit seinem unteren, ebenfalls verstärkten ringförmigen Rand oder Stützelement 20.2 ist die Faltenbalgdichtung 20 an dem Gehäuseteil 14 abgedichtet gehalten und bildet mit diesem Stützelement 20.2 zugleich die Gleitführung 15. Der das Behandlungskopfgehäuse 5 umschließenden und sich zwischen den Stützelementen 201. Und 20.2 erstreckende Wandabschnitt 20.3 der Dichtung 20 ist in Richtung der Achse BA verformbar.

Durch das Gehäuseteil 14 und die Dichtung 20 ist somit eine Wandung erhalten, die ohne die Notwendigkeit einer inneren Schiebedichtung relativ zu dem Behandlungskopfgehäuse 5 in Richtung der Achse BA beweglich ist und einen Ringraum 21 umschließt, in den der Rückgaskanal 10 mündet. Der Ringraum 21 ist an mehreren im Bereich der Gleitführung 15 gebildeten Öffnungen offen, ansonsten aber zur Umgebung und auch zu dem Strömungskanal 6 geschlossen. An der Unterseite des Gehäuseteils 14 ist ein zentriertulpenartiges Zentrierelement 22 abgedichtet gehalten, welches u.a. auch eine Ringdichtung für die Herstellung der Dichtlage zwischen dem Behandlungskopf 4 und dem betreffenden KEG-Fitting 2 aufweist. Das Zentrierelement 22 bildet zusammen mit dem Gehäuseteil 14 ein gefedertes Anlage- und Anpresselement 23, gegen welches das KEG-Fitting 2 des zu behandelnden KEGs 3 währen der Behandlung in Dichtlage anliegt.

Für die Behandlung ist das betreffende KEG 3 mit einem das oben liegende KEG-Fitting 2 hintergreifenden KEG-Halter 24 gehalten, mit dem das KEG 3 durch ein in den Fig. 1 - 4 nicht dargestelltes Hubelement in einem Zustell- und Anpresshub aus der in der Fig. 1 dargestellten Ausgangsposition in Dichtlage an den Behandlungskopf 4 angehoben werden kann, in der dann das KEG-Fitting 2, in dem Zentrierelement 22 aufgenommen, dicht gegen das Anlage- und Anpresselement 23 anliegt.

Bei der dargestellten Ausführungsform wird das jeweilige, an dem KEG-Halter 24 gehaltene KEG mit dem Hubelement zunächst in einem ersten Teilhub H1 in Richtung der Achse BA derart angehoben, dass über das gefederte und bei diesem Teilhub H1 vom KEG-Fitting 2 gegen die Wirkung der Druckfedern 18 mitgeführte Anlage- und Anpresselement 23 die Dichtlage zwischen dem KEG 3 und dem Behandlungskopf 4 erreicht wird, und zwar noch ohne ein Öffnen des KEG-Fittings 2 durch den Stößel 12, der sich mit seinem unteren Rand noch oberhalb des geschlossenen Fitting-Ventilkörpers 2.3 befindet. Dieser Zustand ist in der Fig. 2 dargestellt. In diesem Zustand erfolgt beispielsweise eine Dichtigkeitsprüfung. Hierbei werden durch Öffnen eines oder mehrerer Medien-Ventile 7.1 - 7.4 der Strömungskanal 6, der Ringraum 21, der Rückgaskanal 10 sowie auch der mit dem KEG-Fitting 2 verschlossene und innerhalb des Anlage- und Anpresselementes 23 gebildete Raum mit einem unter Druck stehenden, vorzugsweise gasförmigen Medium beaufschlagt. Mit Hilfe von in den Gaswegen 6 und 10 unmittelbar angeordneten Sensoren 25 und 26 wird dann überprüft, ob eine dichte Verbindung zwischen dem Behandlungskopf 4 und dem KEG-Fitting 2 erreicht ist. Nach Beendigung des ersten Teilhubes H1 erfolgt beispielsweise bei in Dichtlage am Behandlungskopf 4 angeordnetem KEG zusätzlich zur Dichtigkeitsprüfung oder anstelle der Dichtigkeitsprüfung ein Spülen des Innenraums des Behandlungskopfes 4 und des Fitting-Raumes und/oder auch eine Außenbehandlung oder Reinigung des KEGs 3.

Für die eigentliche Behandlung, bei der ein Öffnen des KEG-Fittings 2 durch den Stößel 12 erforderlich ist, wird das betreffende KEG 3 in einem weiteren Teilhub oder in einem Weiterhub H2 mit dem KEG-Halter 24 soweit angehoben, das bei diesem Weiterhub H2 das Anlage- und Anpresselement 23 von dem in Dichtlage anliegenden KEG-Fitting 2 gegen die Wirkung der Druckfedern 18 weiter nach oben bewegt wird, so dass schließlich mit dem über die Unterseite des Behandlungskopfgehäuses 5 vorstehenden Stößel 12 bzw. mit dessen unterem Rand der Fitting-Ventilkörper 2.3 bzw. das KEG-Fitting 2 geöffnet werden. In diesem in der Fig. 3 dargestellten Zustand erfolgt dann durch entsprechende Ansteuerung der Medienventile 7.1 - 7.4 bzw. 9.1 - 9.3 das Behandeln des KEG-Innenraums, beispielsweise zunächst das Reinigen und/oder Sterilisieren des KEG-Innenraums mit entsprechenden über geöffnete Medienventile zugeführte und abgeführte Behandlungsmedien. Diese werden beispielsweise über den Strömungskanal 6, den Stößel 12 und das Steigrohr 2.2 dem KEG-Innenraum zugeführt und über den Ringkanal 2.4, den Ringraum 21 und den Rückgaskanal 10 abgeführt. Selbstverständlich können das Zuführen des jeweiligen Behandlungsmediums in den KEG-Innenraum auch über den Ringkanal 2.4 und das Abführen über das Steigrohr 2.2 erfolgen.

Nach einer Vorbehandlung erfolgt dann beispielsweise das Füllen des jeweiligen KEGs 3 ebenfalls in dem in der Fig. 3 dargestellten Zustand, d.h. bei durch den Stößel 12 geöffnetem KEG-Fitting. Hierbei wird bevorzugt zunächst der KEG-Innenraum mit einem unter Druck stehenden Vorspanngas, beispielsweise Inertgas (z.B. CO2-Gas), welches z.B. durch Öffnen eines Medienventils 7.1 - 7.4 über den Strömungskanal 6, den Stößel 12 und das Tauchrohr 2.2 in den KEG-Innenraum geleitet wird, gespült und vorgespannt. In gleicher Weise wird anschließend das flüssige Füllgut über den Strömungskanal 6, den Stößel 12 und das Tauchrohr 2.2 in den KEG-Innenraum eingeleitet, wofür beispielsweise ein als Füllventil dienendes Medienventil 7.1 - 7.4 geöffnet und nach Erreichen der erforderlichen Füllgutmenge wieder geschlossen wird. Das von dem zufließenden Füllgut verdrängte Inertgas wird z.B. über den Ringraum 21 und den Rückgaskanal 10 gesteuert durch wenigstens eines der Medienventile 9.1 - 9.3 abgeleitet.

Die mit den Medienventilen gesteuerten Behandlungsmedien sind somit Behandlungsmedien für die Reinigung und/oder Desinfektion des KEG-Innenraums, wie beispielsweise Wasser, auch Heißwasser, gas- und/oder dampfförmige Behandlungsmedien, H2O2 enthaltende Behandlungsmedien, und/oder Medien, die beim eigentlichen Befüllen des KEGs 3 mit den Füllgut oder Produkt zu Anwendung kommen, wie beispielsweise Vakuum, Inert-Gas, z.B. CO2-Gas, insbesondere auch unter Druck stehendes Inert-Gas bzw. CO2-Gas zum Spülen und/oder Vorspannen des KEG-Innenraums sowie auch das beim Füllen in die KEGs 3 eingebrachte Füllgut.

Die Fig. 5 - 8 zeigen in Betriebszuständen, die den Fig. 1 - 4 entsprechen, als weitere Ausführungsform eine KEG-Behandlungsstation 1a mit einem Behandlungskopf 4a, der sich von dem Behandlungskopf 4 im Wesentlichen nur dadurch unterscheidet, dass nur insgesamt drei Medienventile 7.1 - 7.3 am Behandlungskopfgehäuse 5 vorgesehen sind. Nicht dargestellt sind in den Fig. 5 - 8 die zusätzlichen Medienventile 9.1 - 9.3. Ansonsten entspricht der Behandlungskopf 4a dem Behandlungskopf 4, so dass solche Funktionselemente des Behandlungskopfes 4a, die zumindest von der Funktion her den Elementen des Behandlungskopfes 4 entsprechen, mit denselben Bezugsziffern wie in den Fig. 1 - 3 bezeichnet sind. Der einfacheren Darstellung wegen sind in den Figuren 5 - 8 die Führungsbolzen 17 und die Druckfedern 18 nicht gezeigt. Es versteht sich aber, dass auch bei dieser Ausführungsform das Anlage- und Anpresselement 23 ebenfalls gefedert ausgebildet ist.

Dementsprechend zeigen die Figuren 5 und 8 das noch vom Anlage- und Anpresselement 23 entfernte, abgesenkte KEG 3, die Fig. 6 das nach dem ersten Teilhub H1 bereits in Dichtlage gegen den Behandlungskopf 4a bzw. gegen das Anlage- und Anpresselement 23 angehobene und anliegende KEG 3, allerdings bei noch nicht geöffnetem KEG-Fitting 2, und die Fig. 6 das nach dem zweiten Teilhub H2 in Dichtlage gegen den Behandlungskopf 4a bzw. gegen das Anlage- und Anpresselement 23 anliegende und zum Öffnen des KEG-Fittings 2 in die obere Endlage angehobene KEG 3. In unmittelbarer Nähe des Strömungskanals 6 befinden sich die drei Medienventile 7.1 - 7.3 bzw. deren im Behandlungskopfgehäuse 5 ausgebildeten Ventilsitze.

Dargestellt ist in den Fig. 5 - 7 eine Hubeinrichtung 27, mit der die Teilhübe H1 und H2 erzeugt werden. Die Hubeinrichtung 27 umfasst einen vorzugsweise als Pneumatik-Zylinder ausgebildeten Hubzylinder 28, dessen mit dem Kolben 29 versehene Kolbenstange 30 auf einen Schlitten 31 einwirkt, der in einer Achsrichtung parallel zur Achse BA verschiebbar geführt ist und an dem der KEG-Halter 24 vorgesehen ist. Oberhalb des Kolbens 29 ist ein von einem Hilfsstößel oder einer Kolbenstange 32 gebildeter Anschlag für den Kolben 29 vorgesehen. Dieser Anschlag ist Bestandteil eines Hilfszylinders 33.

Zum Anheben des jeweiligen KEGs 3 mit dem ersten Teilhub H1 in die Zwischen- oder Prüfposition wird bei mit Druck beaufschlagtem Hilfszylinder 33 der unterhalb des Kolbens 29 gebildete Zylinderraum des Hubzylinders 28 druckbeaufschlagt, so dass mit dem hierbei nach oben bewegten Kolben 29 der Schlitten 31 und der KEG-Halter 24 angehoben werden. Durch den Anschlag des Kolbens 29 gegen die Kolbenstange 32 wird der Teilhub H1 beendet. Für den Weiterhub H2 wird dann bei weiterhin mit Druck beaufschlagtem Hubzylinder 22 der Hilfszylinder 33 entlastet, so dass dann über die Kolbenstange 30 und den Schlitten 31 der KEG-Halter 24 zusammen mit dem KEG 3 unter Öffnen des KEG-Ventils in die obere Hubstellung bewegt werden.

Die Fig. 7 - 7 zeigen nur eine mögliche Ausführung der Hubvorrichtung zum Anheben und Absenken des KEG-Halters 24. Auch andere Ausbildungen dieser Hubvorrichtung sind möglich.

Die Besonderheit des Behandlungskopfes 4 bzw. 4a besteht also darin, dass zum Öffnen des jeweiligen KEG-Fittings 2 eine axiale Bewegung des Stößels 12 relativ zu dem diesen Stößel 12 aufweisenden Behandlungskopfgehäuse 5 nicht erfolgt, dieses Öffnen vielmehr durch den Weiterhub H2 beim Anheben des KEGs 3 gegen den Behälterkopf 4 erreicht wird. Dies wird dadurch möglich, dass die Dichtlage zwischen dem KEG 3 bzw. dem KEG-Fitting 2 und dem Behandlungskopf 4 an dem gefederten Anlage- und Anpresselement 23 erfolgt, welches zum Öffnen des KEG-Fittings 2 relativ zum Behandlungskopfgehäuse 5 axial verschiebbar ist, und dass hierbei bei geöffnetem KEG-Fitting 2 mit der Dichtung 20 ein über den Ringraum 21 führender, mit dem KEG-Innenraum in Verbindung stehender und nach außen hin abgedichteter Strömungsweg, beispielsweise ein Rückgasweg gebildet ist, und zwar ohne schwer zu reinigende, insbesondere auch innen liegende Schiebedichtungen.

Das Öffnen des KEG-Fittings 2 erfolgt also bei der Erfindung durch eine Bewegung, die außerhalb des jeweiligen Behandlungskopfes 4 bzw. 4a stattfindet, nämlich durch zusätzliches Anheben des jeweiligen KEGs 3 mit dem Weiterhub H2. Die Abdichtung dieser Bewegung erfolgt dabei mittels der verformbaren, den unteren Bereich des Behandlungskopfgehäuses 5 sowie den Ringraum 21 umschließenden Dichtung 20.

Eine weitere Besonderheit der KEG-Behandlungsstationen 1 und 1a bzw. deren Behandlungsköpfe 4 bzw. 4a besteht auch darin, dass die die Zuleitung und/oder Ableitung von Behandlungsmedien sowie auch die Zuleitung des flüssigen Füllgutes in bzw. aus den Strömungskanal 6 steuernden Medienventilen 7.1 - 7.4 und deren Ventilsitze, aber auch die weiteren Medienventile 9.1 - 9.3 und deren Ventilsitze im Behandlungskopfgehäuse 5 und in unmittelbarer Nähe der zusteuernden Strömungswege oder -kanäle 6 bzw. 10 vorgesehen sind, und zwar unter Vermeidung von äußeren rohr- oder schlauchartigen Verbindungsleitungen. Hierdurch ergeben sich kurze Strömungswege mit reduziertem Volumen innerhalb des Behandlungskopfes 4 bzw. 4a insbesondere auch in den Verbindungen zwischen den Medienventilen 7.1 - 7.4 und dem Strömungskanal 6, der bei der Behandlung beispielsweise von unterschiedlichen Behandlungsmedien durchströmt wird, so dass Mischphasen zwischen den unterschiedlichen Behandlungsmedien sowie vor allem auch Produkt- oder Füllgutverluste erheblich vermindert und Zeiten, die für eine Reinigung und/oder Desinfektion des Behandlungskopfes 4 bzw. 4a erforderlich sind, erheblich reduziert werden.

Die Fig. 9 zeigt nochmals in vergrößerter perspektivischer Einzeldarstellung die bei den Behandlungsköpfen 4 und 4a verwendete hülsen- oder muffenartige Dichtung 20. Im dargestellten Ausführungsbeispiel ist die Dichtung 20 als Faltenbalgdichtung einstückig mit den beiden ringförmigen Stützelementen 20.1 und 20.2 und mit dem sich zwischen diesen Stützelementen erstreckenden ziehharmonika- oder faltenbalgartigen, zylindrischen Wandabschnitt 20.3 hergestellt, und zwar vorzugsweise aus Kunststoff, beispielsweise aus Polytetrafluorethen (Teflon), so dass die Dichtung 20 eine Druckfestigkeit für einen Innendruck bis maximal 6 bar, beispielsweise von etwa vier bis fünf bar aufweist. Es ist jedoch nicht zwingend, dass die hülsen- oder muffenartige Dichtung 20 einstückig mit den beiden ringförmigen Stützelementen 20.1 und 20.2 ausgebildet ist. Die ringförmigen Stützelemente 20.1 und 20.2 können auch separat hergestellt sein, beispielswiese auch aus einem anderen Material, und dann auf geeignete Art und Weise mit der Dichtung 20 verbunden werden oder aber auch in diese eingesetzt werden.

Das dargestellte ringförmige Stützelement 20.2, welches an der Fläche 13 des Behandlungskopfgehäuses 5 gleitet, bildet somit die Gleitführung 15 für das Gehäuseteil 14. Weiterhin ist das dargestellte ringförmige Stützelement 20.2 an der Innenseite mit einer Vielzahl von erhabenen Bereichen 20.2.1 und nutenartig vertieften Bereichen 20.2.2 geformt, wobei zwischen jeweils zwei erhabenen Bereichen 20.2.1 ein vertiefter, nutenartiger Bereich 20.2.2 vorgesehen ist. Die erhabenen Bereiche 20.2.1 bilden die eigentliche Gleitfläche, mit der das Stützelement 20.2 an der Fläche 13 gleitet, und die auch problemlos zu reinigen und/oder zu sterilisieren ist. Die vertieften Bereiche 20.2.2 bilden die Öffnungen, über die bei in Dichtlage am Behandlungskopf 4 bzw. 4a angeordnetem KEG 3 und bei geöffnetem KEG-Fitting 2 der Ringraum 21 mit dem Innenraum des KEGs 3 in Verbindung steht.

Vorstehend wurde davon ausgegangen, dass das Zustellen des jeweiligen KEGs 3 an den Behandlungskopf 4 bzw. 4a stufenförmig in zwei Teilhüben H1 und H2 erfolgt. Das Zustellen des jeweiligen KEGs 3 an den Behandlungskopf 4 bzw. 4a und das Öffnen des KEG-Ventils kann auch in einem kontinuierlichen Zustell- und Anpresshub erfolgen. Es versteht sich, dass das Öffnen des KEG-Fittings 2 auf jeden Fall erst dann erfolgt, wenn das betreffende KEG mit seinem KEG-Fitting 2 bereits in Dichtlage an dem Anlage- und Anpresselement 23 angepresst anliegt. Hierfür ist der Zustell- und Anpresshub so gewählt, dass noch vor dem Öffnen des KEG-Fittings 2 das Anlage- und Anpresselement 23 von diesem anliegenden KEG-Fitting gegen die Wirkung der Druckfedern 18 soweit mitgeführt wird, dass über die Druckfedern 18 der für die Dichtlage des KEGs 3 am Behandlungskopf 4 erforderliche Anpressdruck erzeugt wird.

Vorstehend wurde davon ausgegangen, dass die Dichtung 20 als Faltenbalgdichtung ausgeführt ist. Auch andere zumindest axial verformbare oder axial elastisch verformbare Dichtungen, beispielsweise in Form von Rollmembranen, können Verwendung finden.

Vorstehend wurde weiterhin davon ausgegangen, dass das KEG 3 für das Zustellen an den Behandlungskopf 4 bzw. 4a in dem Zustell- und Anpresshub bewegt wird, beispielsweise hängend an dem KEG-Halter 24 oder an einem anderen Behälterträger gehalten. Da es aber grundsätzlich nur auf die Relativbewegung zwischen dem Behandlungskopf 4 bzw. 4a mit dem fest, d.h. für das Öffnen des KEG-Fittings 2 nicht beweglich im Behandlungskopfgehäuse 5 angeordneten Stößel 12 ankommt, ist es grundsätzlich auch möglich, dass des Behandlungskopf 4 bzw. 4a den Zustell- und Anpresshub ausführt. Der Behandlungskopf 4 bzw. 4a weist dann bevorzugt die vorstehend beschriebene Ausbildung auf.

Vorstehend wurde weiterhin davon ausgegangen, dass die erfindungsgemäße Vorrichtung in der Art und Weise angeordnet ist, dass sich das KEG 3 unterhalb des Behandlungskopfes 4, 4a befindet, wie es insbesondere für solche KEGs vorteilhaft ist die mit einem Halsring versehen sind und mittels Neckhandling gehandhabt werden. Dieses ist jedoch nicht zwingend. Abweichend davon sind im Rahmen der vorliegenden Erfindung auch Anordnungen vorgesehen, bei denen sich das KEG 3 oberhalb des Behandlungskopfes 4, 4a befindet, wie es insbesondere für KEGs geeignet ist, die in üblicher Art und Weise gehandhabt werden, also mit nach unten orientiertem Fitting und Anpressung an den Behandlungskopf 4, 4a durch eine, auf den nach oben orientierten Boden des KEGs wirkende Anpressvorrichtung.

### Bezugszeichenliste

- 1, 1a: KEG-Behandlungsstation
- 2: KEG-Fitting
- 2.1: Fitting-Gehäuse
- 2.2: Tauchrohr
- 2.3: Fitting-Ventilkörper
- 2.4: Ringkanal
- 4, 4a: Behandlungskopf
- 5: Behandlungskopfgehäuse
- 6: Strömungskanal
- 7.1 - 7.4: Medienventil
- 8.1 - 8.4: Anschluss
- 9.1 - 9.3: Medienventil
- 10: Rückgaskanal
- 11: Anschluss
- 12: Stößel
- 12.1 -12.3: Stößelabschnitt
- 13: Gleitfläche
- 14: Gehäuseteil
- 15: Gleitführung
- 16: Haltering
- 17: Führungsbolzen
- 18: Druckfeder
- 19: Haltering
- 20: Dichtung
- 20.1 - 20.2: Stützelement oder ringförmige Verstärkung
- 21: Ringraum
- 22: Zentrierelement oder Zentriertulpe
- 23: Anlage- und Anpresselement
- 24: KEG-Halter
- 25, 26: Sensor
- 27: Hubeinrichtung
- 28: Hubzylinder
- 29: Kolben
- 30: Kolbenstange
- 31: Schlitten
- 32: Anschlag
- 33: Hilfszylinder
- BA: Achse des Behandlungskopfes
- H1: Hub
- H2: Weiterhub

## Patentansprüche

1. Verfahren zur Behandlung der Innenräume von jeweils mit wenigstens einem KEG-Fitting (2) ausgestatteten KEGs (3) unter Verwendung wenigstens eines Behandlungskopfes (4, 4a), welcher an einem Behandlungskopfgehäuse (5) ein Anlage- und Anpresselement (23) zur dichten Anlage des KEG-Fittings (2) des zu behandelnden KEGs (3) während seiner Behandlung aufweist, wobei das zu behandelnde KEG (3) durch einem Zustell- und Anpresshub mit seinem KEG-Fitting in Dichtlage gegen das Anlage- und Anpresselement (23) angepresst wird und dann durch eine Relativbewegung zwischen dem KEG-Fitting (2) und einem Stößel (12) des Behandlungskopfes (4, 4a) in einer Achsrichtung (BA) das KEG-Fitting (2) geöffnet und dadurch wenigstens ein im Behandlungskopf (4, 4a) ausgebildeter Strömungsweg (10, 21) mit dem Innenraum des KEGs (3) verbunden wird,
wobei das Anlage- und Anpresselement (23) während des Zustell- und Anpresshubes von dem gegen dieses Anlage- und Anpresselement (23) anliegenden KEG-Fitting (2) relativ zum Behandlungskopfgehäuse (5) gegen die Wirkung einer Rückstellkraft in der wenigstens einen Achsrichtung (BA) mitbewegt wird, wobei die zum Öffnen des KEG-Fittings (2) erforderliche Relativbewegung zwischen dem am Behandlungskopfgehäuse (5) nicht bewegbar vorgesehenen Stößel (12) und dem KEG-Fitting (2) durch Bewegen des in Dichtlage an dem Gehäuseteil (14, 22, 23) anliegenden KEG-Fittings während des Zustell- und Anpresshubes und unter Ausweichen des Anlage- und Anpresselementes (23) gegen die Rückstellkraft erfolgt, wobei bei diesem Öffnen des KEG-Fittings (2) der Innenraum des zu behandelnden KEGs (3) mit dem Strömungsweg (10, 21) verbunden wird, der auf wenigstens einer Teillänge innerhalb einer hülsenartigen, verformbaren Dichtung (20) ausgebildet ist, die das Behandlungskopfgehäuse (5) auf wenigstens einer Teillänge mit Abstand umschließt und die mit einem ersten Ende dicht an dem Behandlungskopfgehäuse (5) und mit einem anderen, zweiten, Ende dicht mit dem Anlage- und Anpresselement (23) verbunden ist und wobei die Dichtung (20) an ihrem zweiten Ende wenigstens eine Gleitfläche (20.2.1) bildet, mit der das Anlage- und Anpresselement (23) an einer Fläche (13) des Behandlungskopfgehäuses (5) in der Achsrichtung beweglich geführt wird.

2. Verfahren nach Anspruch 1, **dadurch gekennzeichnet, dass** das Anpressen des KEG-Fittings (2) gegen das Anlage- und Anpresselement (23) sowie das Öffnen des KEG-Fittings (2) in einem kontinuierlichen Zustell- und Anpresshub oder in wenigstens zwei Teilhüben (H1, H2) des Zustell- und Anpresshubes erfolgen, wobei in dem ersten Teilhub (H1) die Dichtlage des zu behandelnden KEGs (3) am Behandlungskopf (4, 4a) und in dem anschließenden Teil- oder Weiterhub (H2) das Öffnen des KEG-Fittings (2) bewirkt wird.

3. Verfahren nach Anspruch 2, **dadurch gekennzeichnet, dass** nach Abschluss des ersten Teilhubes (H1) eine Dichtigkeitsprüfung des Behandlungskopfes (4, 4a) und/oder der Verbindung zwischen Behandlungskopf (4, 4a) und dem KEG-Fitting (2) und/oder ein Spülen von im Behandlungskopf (4, 4a) ausgebildeten Kanälen und/oder Strömungswegen und mit dem Behandlungskopf (4, 4a) bereits in Verbindung stehender Fitting-Räume und/oder -Flächen und/oder eine Behandlung des KEGs (3) an der KEG-Außenseite erfolgt.

4. Verfahren nach einem der vorhergehenden Ansprüche, **dadurch gekennzeichnet, dass** für den Zustell- und Anpresshub das zu behandelnde KEG (3) und/oder der Behandlungskopf (4, 4a) Achsrichtung (BA) bewegt werden.

5. Verfahren nach einem der vorhergehenden Ansprüche, **dadurch gekennzeichnet, dass** mit dem Öffnen des KEG-Fittings (2) eine Verbindung wenigstens eines weiteren im Behandlungskopfgehäuse (5) ausgebildeten Strömungsweges mit dem Innenraum des KEGs oder mit einem in den Innenraum des KEGs (3) mündenden Tauchrohr (2.2) des KEG-Fittings (2) hergestellt wird, und zwar vorzugsweise über den Stößel (12), wobei der wenigstens eine weitere Strömungsweg bevorzugt ein Strömungskanal (6) ist, über den gesteuert durch Medienventile (7.1, 7.4; 9.1 - 9.3) die bei der Behandlung des KEGs verwendeten Medien dem KEG-Innenraum gesteuert zugeführt werden.

6. Verfahren nach einem der vorhergehenden Ansprüche, **dadurch gekennzeichnet, dass** der Innenraum des KEGs (3) während der Behandlung mit wenigstens einem flüssigen und/oder gas- und/oder dampfförmigen Medium und/oder mit einem heißen gas- und/oder dampfförmigen Medium, beispielsweise mit Wasser, Heißwasser, Wasserdampf mit einem H2O2 enthaltenden Medium, mit Vakuum, mit einem Inert-Gas, z.B. CO2-Gas beaufschlagt wird und/oder mit einem unter Druck stehenden Inert-Gas, beispielsweise CO2-Gas gespült und/oder vorgespannt und/oder mit einem flüssigen Füllgut befüllt wird.

7. Behandlungsstation für die Behandlung der Innenräume von jeweils mit wenigstens einem KEG-Fitting (2) ausgestatteten KEGs (3), mit wenigstens einem Behandlungskopf (4, 4a), welcher an einem Behandlungskopfgehäuse (5) ein Anlage- und Anpresselement (23) aufweist, gegen welches das KEG-Fitting (2) des zu behandelnden KEGs (3) in Dichtlage durch einen Zustell- und Anpresshub anpressbar ist, mit wenigstens einem Stößel (12) zum Öffnen des KEG-Fittings (2) des zu behandelnden und in Dichtlage am Anlage- und Anpresselement (23) angeordneten KEGs (3) durch Relativbewegung zwischen dem KEG-Fitting (2) und dem Stößel (12) in einer Achsrichtung (BA), sowie mit wenigstens einem im Behandlungskopf (4, 4a) ausgebildeten Strömungsweg (10, 21), der bei geöffnetem KEG-Fitting (2) mit dem Innenraum des zu behandelnden KEGs (3) in Verbindung steht,
wobei das Anlage- und Anpresselement (23) während des Zustell- und Anpresshubes durch das anliegende KEG-Fitting (2) relativ zum Behandlungskopfgehäuse (5) in der Achsrichtung (BA) gegen die Wirkung einer Rückstellkraft bewegbar ist, wobei der Stößel (12) am Behandlungskopfgehäuse (5) nicht bewegbar vorgesehen und der Zustell- und Anpresshub die Relativbewegung zwischen dem KEG-Fitting (2) und dem Stößel (12) für das Öffnen des KEG-Fittings (2) bei gleichzeitiger Relativbewegung zwischen dem Anlage- und Anpresselement (23) und dem Behandlungskopfgehäuse (5) bewirkt, wobei zumindest eine Teillänge des Strömungsweges (10, 21) innerhalb einer hülsenartigen, verformbaren Dichtung (20) ausgebildet ist, die das Behandlungskopfgehäuse (5) auf wenigstens einer sich in der Achsrichtung (BA) erstreckenden Teillänge mit Abstand umschließt und die mit einem ersten Ende dicht mit dem Behandlungskopfgehäuse (5) und mit einem anderen, zweiten, Ende dicht mit dem Anlage- und Anpresselement (23) verbunden ist und die Dichtung (20) an ihrem zweiten Ende wenigstens eine Gleitfläche (20.2.1) bildet, mit der das Anlage- und Anpresselement (23) an einer Fläche (13) des Behandlungskopfgehäuses (5) in der Achsrichtung beweglich geführt ist.

8. Behandlungsstation nach Anspruch 7, **dadurch gekennzeichnet, dass** die Dichtung (20) an ihren Enden jeweils mit einem verstärkenden, ringartigen Stützelement (20.1, 20.2) sowie mit einem sich zwischen diesen Verstärkungselementen (20.1., 20.2) erstreckenden, verformbaren Wandabschnitt (20.3) ausgebildet ist.

9. Behandlungsstation nach Anspruch 7 oder 8, **dadurch gekennzeichnet, dass** die Gleitfläche der Dichtung (20) von mehreren voneinander beabstandeten erhabenen Bereichen (20.2.1) an einer Innenfläche des ringartigen Stützelementes (20.2) gebildet ist.

10. Behandlungsstation nach einem der vorhergehenden Ansprüche, **dadurch gekennzeichnet, dass** das Anlage- und Anpresselement (23) gegen die Wirkung wenigstens einer Druckfeder (18) relativ zum Behandlungskopfgehäuse (5) bewegbar ist.

11. Behandlungsstation nach einem der vorhergehenden Ansprüche, **dadurch gekennzeichnet, dass** im Behandlungskopfgehäuse (5) wenigstens ein weiterer Strömungsweg oder Strömungskanal (6) ausgebildet ist, der bei geöffnetem KEG-Fitting mit dem Innenraum des zu behandelnden KEGs oder mit einem in den Innenraum des zu behandelnden KEGs (3) mündenden Steigrohr (2.2) des KEG-Fittings (2) in Verbindung steht.

12. Behandlungsstation nach einem der vorhergehenden Ansprüche, **dadurch gekennzeichnet, dass** im wenigstens einen Strömungsweg (10, 21) und/oder dem wenigstens einen weiteren Strömungsweg oder Strömungskanal (6) Medienventile (9.1 - 9.3; 7.1 - 7.4) zum gesteuerten Zuführen und/oder Abführen von Behandlungsmedien in den Innenraum des zu behandelnden KEGs und/oder aus dem Innenraum des zu behandelnden KEGs (3) vorgesehen sind.

13. Behandlungsstation nach einem der vorhergehenden Ansprüche, **dadurch gekennzeichnet, dass** am Behandlungskopf (4, 4a) Sensoren (25, 26) vorgesehen sind, vorzugsweise für die Überwachung des Drucks in den Strömungswegen oder -kanälen (10, 21; 6) und/oder der diese Kanäle durchströmenden Medien.

14. Behandlungsstation nach einem der vorhergehenden Ansprüche, **gekennzeichnet durch** Mittel oder eine Hubeinrichtung (27) zur Erzeugung des Zustell- und Anpresshubes in wenigstens zwei Teilhüben (H1, H2) oder zur Erzeugung eines kontinuierlichen Zustell- und Anpresshubes.

15. Behandlungsstation nach einem der vorhergehenden Ansprüche, **gekennzeichnet durch** Mittel oder eine Hubeinrichtung (27) zur Erzeugung des Zustell- und Anpresshubes für einen KEG-Halter (24) oder für den Behandlungskopf.

16. Behandlungsstation nach einem der vorhergehenden Ansprüche, **dadurch gekennzeichnet, dass** die hülsen- oder muffenartig ausgebildete Dichtung (20) an ihren offenen Enden mit jeweils einem ringartigen Stützelement (20.1, 20.2) und dazwischen liegend mit einem zylinderartigen Wandelement (20.3) ausgebildet ist, welches im Sinne einer Änderung des Abstandes zwischen den Stützelementen (20.1, 20.2) verformbar ist.

17. Behandlungsstation nach Anspruch 16, **dadurch gekennzeichnet, dass** die ringartigen Stützelemente (20.1, 20.2) einen Materialquerschnitt aufweisen, dessen Querschnittsabmessungen wesentlich größer sind als die Materialdicke des wandförmigen Abschnitts (20.3) und /oder dass die Dichtung (20) einstückig aus Kunststoff, beispielsweise Teflon und/oder mit einer Druckfestigkeit für einen Innendruck bis maximal 6 bar, vorzugsweise für einen Innendruck im Bereich zwischen 4 und 5 bar hergestellt ist.

18. Behandlungsstation nach einem der Ansprüche 16 oder 17, **dadurch gekennzeichnet, dass** wenigstens ein Stützelement (20.2) an seiner Innenfläche mehrere erhabene Bereiche (20.2.1) aufweist, die jeweils durch einen nutenartigen vertieften Bereich (20.2.2) voneinander getrennt sind.

19. Behandlungsstation nach einem der Ansprüche 16 bis 18, **dadurch gekennzeichnet, dass** die verformbare Dichtung (20) als Faltenbalgdichtung oder als Rollmembrandichtung hergestellt ist.

## Claims

1. Method for treating the interiors of kegs (3), each of which is equipped with at least one keg fitting (2), using at least one treatment head (4, 4a), which has a mating-pressure and contact-pressure element (23) on a treatment head housing (5) for sealingly mating with the keg fitting (2) of the keg (3) to be treated during its treatment, wherein the keg (3) which is to be treated is pressed by a feed and mating stroke with its keg fitting in a sealing position against the mating-pressure and contact pressure element (23), and then the keg fitting (2) is opened by a relative movement between the keg fitting (2) and a lifter (12) of the treatment head (4, 4a) in an axial direction (BA), and, as a result, at least one flow path (10, 21) formed in the treatment head (4, 4a) is connected to the interior of the keg (3),
wherein the mating-pressure and contact-pressure element (23) is moved during the feed and mating stroke of the keg fitting (2), this keg fitting being in contact against the mating-pressure and contact-pressure element (23), relative to the treatment head housing (5) and against the effect of a resetting force, in the at least one axial direction (BA), wherein the relative movement between the lifter (12), immovably provided at the treatment head housing (5), and the keg fitting (2) required for the opening of the keg fitting (2) takes place by the movement of the keg fitting in contact with sealing effect at the housing part (14, 22, 23) during the feed and mating stroke and with deflection of the mating-pressure and contact-pressure element (23) against the resetting force, wherein, with this opening of the keg fitting (2), the interior of the keg (3) which is to be treated is connected to the flow path (10, 21), which is formed on at least a part length inside a sleeve-type deformable seal (20), which surrounds the treatment head housing (5) on at least a part length and with a distance spacing interval, and which is connected by one first end tight to the treatment head housing (5) and by another second end tight to the mating-pressure and contact-pressure element (23), and wherein the seal (20) form at its second end at least one slide surface (20.2.1), which is movably guided with the mating-pressure and contact-pressure element (23) on a surface (13) of the treatment head housing (5) in the axial direction.

2. Method according to claim 1, **characterised in that** the pressing of the keg fitting (2) against the mating-pressure and contact-pressure element (23) and the opening of the keg fitting (2) take place in one continuous feed and mating stroke or in at least two part strokes (H1, H2) of the feed and mating stroke, wherein in the first part stroke (H1) the sealing position of the keg (3) which is to be treated is established at the treatment head (4, 4a), and in the following part stroke or further stroke (H2) the opening of the keg fitting (2) is carried out.

3. Method according to claim 2, **characterised in that**, after the completion of the first part stroke (H1), a sealing tightness test of the treatment head (4, 4a) and/or of the connection between the treatment head (4, 4a) and the keg fitting (2) takes place, and/or a flushing of the channels and/or flow paths formed in the treatment head (4, 4a) and fitting spaces and/or fitting surfaces already in connection with the treatment head (4, 4a), and/or a treatment of the keg (3) on the outside of the keg.

4. Method according to any one of the preceding claims, **characterised in that**, for the feed and mating stroke, the keg (3) which is to be treated and/or the treatment head (4, 4a) are moved in the axial direction (BA).

5. Method according to any one of the preceding claims, **characterised in that**, with the opening of the keg fitting (2), a connection is established of at least one further flow path formed in the treatment head housing (5) with the interior of the keg or with an immersion tube (2.2) of the keg fitting (2) which opens into the interior of the keg (3), and specifically preferably by way of the lifter (12), wherein the at least one further flow path is preferably a flow channel (6), by way of which, controlled by media valves (7.1, 7.4; 9.1 - 9.3), the media used in the treatment of the kegs conveys into the keg interior in a controlled manner.

6. Method according to any one of the preceding claims, **characterised in that** during the treatment the interior of the keg (3), is flushed with at least one liquid and/or gaseous and/or vaporous medium and/or with a hot gaseous and/or vaporous medium, for example with water, hot water, water vapour with a medium containing H₂O₂, with vacuum, with an inert gas, such as CO₂ gas, and/or with an inert gas under pressure, such as CO₂ gas, and/or preloaded and/or filled with a liquid filling product.

7. Treatment station for the treating of the interiors of kegs (3) equipped in each case with at least one keg fitting (2), with at least one treatment head (4, 4a), which comprises at a treatment head housing (5) a mating-pressure and contact-pressure element (23), against which the keg fitting (2) of the keg (3) to be treated can be pressed into a sealing position by a feed and mating stroke, with at least one lifter (12) for opening the keg fitting (2) of the keg (3) to be treated and which is arranged in a sealing position at the mating-pressure and contact-pressure element (23), by a relative movement between the keg fitting (2) and the lifter (12) in an axial direction (BA), as well as with at least one flow path (10, 21) formed in the treatment head (4, 4a), which, with the keg fitting (2) opened, connects with the interior of the keg (3) to be treated,
wherein the mating-pressure and contact-pressure element (23) can be moved during the feed and mating stroke by the keg fitting (2) in contact, relative to the treatment head housing (5) in the axial direction (BA), against the effect of a resetting force, wherein the lifter (12) is immovably provided at the treatment head housing (5) and the feed and mating stroke causes the relative movement between the keg fitting (2) and the lifter (12) for the opening of the keg fitting (2) with simultaneous movement between the mating-pressure and contact-pressure element (23) and the treatment head housing (5), wherein at least a part length of the flow path (10, 21) is formed inside a sleeve-type deformable seal (20), which surrounds the treatment head housing (5) on at least one part length extending in the axial direction (BA) with a distance spacing interval, and which is connected by one first end tight to the treatment head housing (5) and by another second end tight to the mating-pressure and contact-pressure element (23), and the seal (20) forms at its second end at least one slide surface (20.2.1), which is movably guided with the mating-pressure and contact-pressure element (23) on a surface (13) of the treatment head housing (5) in the axial direction.

8. Treatment station according to claim 7, **characterised in that** the seal (20) is formed at its ends in each case with a reinforcing annular support element (20.1, 20.2), as well as with a deformable wall section (20.3) extending between these reinforcing elements (20.1, 20.2).

9. Treatment station according to claim 7 or 8, **characterised in that** the slide surface of the seal (20) is formed by a plurality of elevated regions (20.2.1), spaced apart from one another, on an inner surface of the annular support element (20.2).

10. Treatment station according to any one of the preceding claims, **characterised in that** the mating-pressure and contact-pressure element (23) can be moved relative to the treatment head housing (5) against the effect of at least one pressure spring (18).

11. Treatment station according to any one of the preceding claims, **characterised in that** at least one further flow path or flow channel (6) is formed in the treatment head housing (5), which, when the keg fitting is open, connects with the interior of the keg to be treated, or with a riser tube (2.2) of the keg fitting (2) opening into the interior of the keg (3) to be treated.

12. Treatment station according to any one of the preceding claims, **characterised in that** media valves (9.1 - 9.3; 7.1 - 7.4) are provided in the at least one flow path (10, 21) and/or the at least one further flow path or flow channel (6), for the controlled feed and removal of treatment media, into the interior of the keg to be treated and/or out of the interior of the keg (3) to be treated.

13. Treatment station according to any one of the preceding claims, **characterised in that** sensors (25, 26) are provided at the treatment head (4, 4a), preferably for monitoring the pressure in the flow paths or flow channels (10, 21; 6) and/or of the media flowing through these channels.

14. Treatment station according to any one of the preceding claims, **characterised by** means or a lifting device (27) for producing the feed and mating stroke in at least two part strokes (H1, H2), or for producing a continuous feed and mating stroke.

15. Treatment station according to any one of the preceding claims, **characterised by** means or by a lifting device (27) for producing the feed and mating stroke for a keg holder (24) or for the treatment head.

16. Treatment station according to any one of the preceding claims, **characterised in that** the sleeve-type or sheath-type configured seal (20) is configured at its open ends in each case with an annular support element (20.1, 20.2), and with a cylindrical wall element (20.3) located in between, which can be deformed in the sense of a change in the distance spacing interval between the support elements (20.1, 20.2).

17. Treatment station according to claim 16, **characterised in that** the annular support elements (20.1, 20.2) exhibit a material cross-section of which the cross-section dimensions are substantially larger than the material thickness of the wall-type section (20.3), and/or that the seal (20) is made as one piece out of plastic, such as Teflon, and/or with a pressure resistance for an internal pressure of up to maximum 6 bar, and preferably for an internal pressure in the range between 4 and 5 bar.

18. Treatment station according to any one of claims 16 or 17, **characterised in that** at least one support element (20.2) comprises a plurality of raised regions (20.2.1) on its inner surface, which in each case are separated from one another by a depressed region (20.2.2) in the form of a groove or slot.

19. Treatment station according to any one of claims 16 to 18, **characterised in that** the deformable seal (20) is produced as a folding bellows seal or as a roller diaphragm seal.

## Revendications

1. Procédé servant au traitement des espaces intérieurs de fûts (3) équipés respectivement d'au moins un raccord de fût (2) en utilisant au moins une tête de traitement (4, 4a), laquelle présente au niveau d'un boîtier de tête de traitement (5) un élément d'application et de compression (23) servant à appliquer de manière étanche le raccord de fût (2) du fût (3) à traiter pendant son traitement, dans lequel le fût (3) à traiter est pressé par une course de rapprochement et de compression avec son raccord de fût en position étanche contre l'élément d'application et de compression (23) puis le raccord de fût (2) est ouvert par un déplacement relatif entre le raccord de fût (2) et un poussoir (12) de la tête de traitement (4, 4a) dans une direction axiale (BA) et ainsi au moins une voie d'écoulement (10, 21) réalisée dans la tête de traitement (4, 4a) est reliée à l'espace intérieur du fût (3),
dans lequel l'élément d'application et de compression (23) est entraîné en déplacement pendant la course de rapprochement et de compression par le raccord de fût (2) appliqué contre ledit élément d'application et de compression (23) par rapport au boîtier de tête de traitement (5) à l'encontre de l'action d'une force de rappel dans l'au moins une direction axiale (BA), dans lequel le déplacement relatif requis pour ouvrir le raccord de fût (2) entre le poussoir (12) prévu de manière à ne pas pouvoir être déplacé au niveau du boîtier de tête de traitement (5) et le raccord de fût (2) est effectué en déplaçant le raccord de fût appliqué en position étanche au niveau de la partie de boîtier (14, 22, 23) pendant la course de rapprochement et de compression et en contournant l'élément d'application et de compression (23) à l'encontre de la force de rappel, dans lequel lors de ladite ouverture du raccord de fût (2), l'espace intérieur du fût (3) à traiter est relié à la voie d'écoulement (10, 21), qui est réalisée sur au moins une longueur partielle à l'intérieur d'un joint d'étanchéité (20) déformable de type douille qui enferme à distance le boîtier de tête de traitement (5) sur au moins une longueur partielle et qui est relié par une première extrémité de manière étanche au boîtier de tête de traitement (5) et par une autre seconde extrémité de manière étanche à l'élément d'application et de compression (23) et dans lequel le joint d'étanchéité (20) forme au niveau de sa seconde extrémité au moins une surface de glissement (20.2.1), avec laquelle l'élément d'application et de compression (23) est guidé de manière mobile au niveau d'une surface (13) du boîtier de tête de traitement (5) dans la direction axiale.

2. Procédé selon la revendication 1, **caractérisé en ce que** la compression du raccord de fût (2) contre l'élément d'application et de compression (23) ainsi que l'ouverture du raccord de fût (2) sont effectuées sur une course de rapprochement et de compression continue ou sur au moins deux courses partielles (H1, H2) de la course de rapprochement et de compression, dans lequel sur une première course partielle (H1) la position étanche du fût (3) à traiter au niveau de la tête de traitement (4, 4a) est entraînée et l'ouverture du raccord de fût (2) est entraînée sur la course partielle ou ultérieure (H2) s'y raccordant.

3. Procédé selon la revendication 2, **caractérisé en ce qu'**à l'issue de la première course partielle (H1) un contrôle d'étanchéité de la tête de traitement (4, 4a) et/ou de la liaison entre la tête de traitement (4, 4a) et le raccord de fût (2) et/ou un rinçage de canaux et/ou de voies d'écoulement réalisé(e)s dans la tête de traitement (4, 4a) et des espaces et/ou des surfaces de raccord déjà relié(e)s à la tête de traitement (4, 4a) et/ou un traitement du fût (3) est effectué au niveau du côté extérieur de fût.

4. Procédé selon l'une quelconque des revendications précédentes, **caractérisé en ce que** pour la course de rapprochement et de compression, le fût (3) à traiter et/ou la tête de traitement (4, 4a) sont déplacés dans une direction axiale (BA).

5. Procédé selon l'une quelconque des revendications précédentes, **caractérisé en ce qu'**avec l'ouverture du raccord de fût (2), une liaison d'au moins une autre voie d'écoulement réalisée dans le boîtier de tête de traitement (5) est établie avec l'espace intérieur du fût ou avec un tuyau plongeur (2.2) du raccord de fût (2) débouchant dans l'espace intérieur du fût (3) et ce de préférence par l'intermédiaire du poussoir (12), dans lequel l'au moins une autre voie d'écoulement est de manière préférée un canal d'écoulement (6), par l'intermédiaire duquel les milieux utilisés lors du traitement du fût sont amenés de manière commandée à l'espace intérieur de fût par des soupapes de milieu (7.1, 7.4 ; 9.1 - 9.3).

6. Procédé selon l'une quelconque des revendications précédentes, **caractérisé en ce que** l'espace intérieur du fût (3) est soumis pendant le traitement à l'action d'au moins un milieu liquide et/ou sous forme gazeuse et/ou sous forme de vapeur et/ou à l'action d'un milieu sous forme gazeuse et/ou sous forme de vapeur très chaud, par exemple à l'action de l'eau, de l'eau très chaude, d'un milieu contenant de la vapeur d'eau avec un H2O2, à l'action du vide, à l'action d'un gaz inerte, par exemple un gaz de CO2 et/ou est rincé et/ou précontraint avec un gaz inerte sous pression, par exemple un gaz de CO2 et/ou est rempli d'un produit de remplissage liquide.

7. Poste de traitement pour le traitement des espaces intérieurs de fûts (3) équipés respectivement d'au moins un raccord de fût (2), avec au moins une tête de traitement (4, 4a), laquelle présente au niveau d'un boîtier de tête de traitement (5) un élément d'application et de compression (23), contre lequel le raccord de fût (2) du fût (3) à traiter peut être compressé en position étanche par une course de rapprochement et de compression, avec au moins un poussoir (12) servant à ouvrir le raccord de fût (2) du fût (3) à traiter disposé en position étanche au niveau de l'élément d'application et de compression (23) par un déplacement relatif entre le raccord de fût (2) et le poussoir (12) dans une direction axiale (BA), ainsi qu'avec au moins une voie d'écoulement (10, 21) réalisée dans la tête de traitement (4, 4a), qui est reliée, lorsque le raccord de fût (2) est ouvert, à l'espace intérieur du fût (3) à traiter,
dans lequel l'élément d'application et de compression (23) peut être déplacé pendant la course de rapprochement et de compression par le raccord de fût (2) appliqué par rapport au boîtier de tête de traitement (5) dans la direction axiale (BA) à l'encontre de l'action d'une force de rappel, dans lequel le poussoir (12) est prévu de manière à ne pas pouvoir être déplacé au niveau du boîtier de tête de traitement (5) et la course de rapprochement et de compression entraîne le déplacement relatif entre le raccord de fût (2) et le poussoir (12) pour l'ouverture du raccord de fût (2) lors d'un déplacement relatif simultané entre l'élément d'application et de compression (23) et le boîtier de tête de traitement (5), dans lequel au moins une longueur partielle de la voie d'écoulement (10, 21) est réalisée à l'intérieur d'un joint d'étanchéité (20) déformable de type douille qui renferme à distance le boîtier de tête de traitement (5) sur au moins une longueur partielle s'étendant dans la direction axiale (BA) et qui est relié par une première extrémité de manière étanche au boîtier de tête de traitement (5) et par une autre seconde extrémité de manière étanche à l'élément d'application et de compression (23) et le joint d'étanchéité (20) forme au niveau de sa seconde extrémité au moins une surface de glissement (20.2.1), avec laquelle l'élément d'application et de compression (23) est guidé de manière mobile au niveau d'une surface (13) du boîtier de tête de traitement (5) dans la direction axiale.

8. Poste de traitement selon la revendication 7, **caractérisé en ce que** le joint d'étanchéité (20) est réalisé au niveau de ses extrémités respectivement avec un élément de support (20.1, 20.2) de renforcement de type bague, ainsi qu'avec une section de paroi (20.3) déformable s'étendant entre lesdits éléments de renforcement (20.1, 20.2).

9. Poste de traitement selon la revendication 7 ou 8, **caractérisé en ce que** la surface de glissement du joint d'étanchéité (20) est formée par plusieurs zones (20.2.1) surélevées espacées les unes des autres au niveau d'une surface intérieure de l'élément de support (20.2) de type bague.

10. Poste de traitement selon l'une quelconque des revendications précédentes, **caractérisé en ce que** l'élément d'application et de compression (23) peut être déplacé à l'encontre de l'action d'au moins un ressort de pression (18) par rapport au boîtier de tête de traitement (5).

11. Poste de traitement selon l'une quelconque des revendications précédentes, **caractérisé en ce qu'**est réalisé(e) dans le boîtier de tête de traitement (5) au moins un(e) autre voie d'écoulement ou canal d'écoulement (6), qui est relié(e), lorsque le raccord de fût est ouvert, à l'espace intérieur du fût à traiter ou à un tuyau ascendant (2.2) du raccord de fût (2) débouchant dans l'espace intérieur du fût (3) à traiter.

12. Poste de traitement selon l'une quelconque des revendications précédentes, **caractérisé en ce que** des soupapes de milieu (9.1 - 9.3 ; 7.1 - 7.4) servant à amener et/ou à évacuer de manière commandée des milieux de traitement dans l'espace intérieur du fût à traiter et/ou hors de l'espace intérieur du fût (3) à traiter sont prévues dans l'au moins une voie d'écoulement (10, 21) et/ou dans l'au moins un(e) autre voie d'écoulement ou canal d'écoulement (6).

13. Poste de traitement selon l'une quelconque des revendications précédentes, **caractérisé en ce que** des capteurs (25, 26) sont prévus au niveau de la tête de traitement (4, 4a), de préférence pour la surveillance de la pression dans les voies ou canaux d'écoulement (10, 21 ; 6) et/ou des milieux traversant lesdits canaux.

14. Poste de traitement selon l'une quelconque des revendications précédentes,
**caractérisé par** des moyens ou un dispositif de course (27) servant à générer une course de rapprochement et de compression en au moins deux courses partielles (H1, H2) ou servant à générer une course de rapprochement et de compression continue.

15. Poste de traitement selon l'une quelconque des revendications précédentes,
**caractérisé par** des moyens ou un dispositif de course (27) servant à générer la course de rapprochement et de compression pour un porte-fûts (24) ou pour la tête de traitement.

16. Poste de traitement selon l'une quelconque des revendications précédentes, **caractérisé en ce que** le joint d'étanchéité (20) réalisé à la manière d'une douille ou d'un manchon est réalisé au niveau de ses extrémités ouvertes avec respectivement un élément de support (20.1, 20.2) de type bague et, de manière intercalée, avec un élément de paroi (20.3) de type cylindre, lequel peut être déformé au sens d'une modification de la distance entre les éléments de support (20.1, 20.2).

17. Poste de traitement selon la revendication 16, **caractérisé en ce que** les éléments de support (20.1, 20.2) de type bague présentent une section transversale de matériau, dont les dimensions de section transversale sont sensiblement plus grandes que l'épaisseur de matériau de la section (20.3) en forme de paroi, et/ou que le joint d'étanchéité (20) est fabriqué d'un seul tenant à partir d'une matière synthétique, par exemple du Teflon et/ou avec une résistance à la pression pour une pression intérieure jusqu'à 6 bar au maximum, de préférence pour une pression intérieure dans la plage entre 4 et 5 bar.

18. Poste de traitement selon l'une quelconque des revendications 16 ou 17, **caractérisé en ce qu'**au moins un élément de support (20.2) présente au niveau de sa surface intérieure plusieurs zones (20.2.1) surélevées, qui sont séparées les unes des autres respectivement par une zone (20.2.2) creusée de type rainure.

19. Poste de traitement selon l'une quelconque des revendications 16 à 18, **caractérisé en ce que** le joint d'étanchéité (20) déformable est fabriqué sous la forme d'un joint d'étanchéité à soufflets ou sous la forme d'un joint d'étanchéité à membrane déroulante.
